# EUROPÄISCHE PATENTSCHRIFT

(11) **EP 1 367 180 B1**
(45) Veröffentlichungstag und Bekanntmachung des Hinweises auf die Patenterteilung: **28.12.2005**
(21) Anmeldenummer: 03017468.4
(22) Anmeldetag: 21.02.1998
(51) Int. Cl.: E02D 3/10, E02D 5/42

(54) **Vorrichtung zum Herstellen von Materialsäulen im Boden**
Apparatus for making in-situ piles
Appareil pour fabriquer pieux in-situ

(30) Priorität: 26.02.1997 DE 19707687
(43) Veröffentlichungstag der Anmeldung: 03.12.2003
(62) Teilanmeldung aus: 98103079.4
(73) Patentinhaber: Vibroflotation B.V., 1070 Amsterdam (NL)
(72) Erfinder: Degen, Wilhelm, Irvine, CA 92612 (US); Degen, Alexander, 84419 Schwindegg (DE)
(74) Vertreter: Patentanwälte Westphal, Mussgnug & Partner

(56) Entgegenhaltungen:
- DE-A- 2 260 473
- DE-C- 467 831
- NL-C- 1 000 101
- PATENT ABSTRACTS OF JAPAN vol. 007, no. 223 (M-247), 4. Oktober 1983 (1983-10-04) & JP 58 117121 A (FUDOU KENSETSU KK), 12. Juli 1983 (1983-07-12)
- PATENT ABSTRACTS OF JAPAN vol. 014, no. 228 (M-0973), 15. Mai 1990 (1990-05-15) & JP 02 058623 A (NAKATOMI KURIMOTO;OTHERS: 01), 27. Februar 1990 (1990-02-27)

## Beschreibung

Die Erfindung betrifft eine Vorrichtung zum Herstellen von Materialsäulen im Boden, insbesondere von Stopfsäulen oder Dräns, gemäß Oberbegriff des Anspruchs 1.

Eine vergleichbare Vorrichtung ist dem Grunde nach aus der DE 22 60 473 C2 bekannt geworden. Sie besitzt eine Hebevorrichtung nach Art eines verfahrbaren Krans. Die Hebevorrichtung dient zum Manipulieren eines Fördersystems zum Aufbau von Materialsäulen, welches aus einem Tiefenrüttler oder einer anderen Art von Vortriebskopf und einem Materialförderrohr besteht. Mit Hilfe des Vortriebskopfs wird zunächst ein Bohrloch niedergebracht und anschließend mit Material verfüllt. Je nach Aufgabestellung kann der Aufbau unterschiedlich gestaltet sein. Zur Herstellung von Dräns wird das Material locker verfüllt, so daß vergleichsweise große Porenräume zwischen den Materialkörnern verbleiben. Andererseits kann auch ein stark verdichteter Aufbau erreicht werden, bei dem das Material stark mit seitlicher Verpressung gestopft wird.

In jedem Fall wird das Füllmaterial von oben über das Materialförderrohr zugeführt, wobei das Fördersystem insgesamt, d. h. einschließlich dem Materialförderrohr, unter Überdruck gesetzt werden kann, um einerseits ein Eindringen von Wasser oder Bodenmaterial in den durch die Versenkeinheit, bestehend aus Materialförderrohr und dem Tiefenrüttler, niedergebrachten Hohlraum zu verhindern, und andererseits ein Austreten von Material im Untergrund zu gewährleisten.

Das Füllmaterial wird chargenweise mittels eines Behälters dem Fördersystem zugeführt und zwar durch Zugabe am oberen Ende des Materialförderrohrs. Zum Manipulieren des Behälters ist eine Seilwinde vorgesehen, die in an sich bekannter Weise an einem Kragbalken der Hebevorrichtung angebracht ist. Damit ist es möglich, den Behälter einerseits auf dem Boden abzusetzen, um ihn dort mit bereitliegendem Material zu befüllen. Andererseits kann er bis zum oberen Ende des Materialförderrohrs angehoben werden, um dieses mit Füllmaterial zu beschicken.

Eine Vorrichtung zum Herstellung von Materialsäulen im Boden, die ein Materialförderrohr und einen Tiefenrüttler aufweist, ist außerdem in der JP 58 117121 (Patent Abstracts of Japan) beschrieben.

Die DE 467 831 beschreibt eine Vorrichtung zum Herstellen von Pfählen aus Beton oder Eisenbeton im Boden. Diese Vorrichtung umfasst ein fest in den Boden eingebrachtes Vortreibrohr, auf welches nach dessen Einbringen in den Boden ein Füllschacht aufgesetzt wird. Dieser Füllschacht weist an einem oberen Ende eine Befüllöffnung und an einem unteren Ende eine Bodenklappe auf. Die Befüllöffnung 5 dient zum Befüllen des Füllschachtes mit einem Füllmaterial, und die Bodenklappe dient zum Ausbringen des in dem Füllschacht angeordneten Füllmaterials in das Vortreibrohr.

Gemäß einer im Einsatz befindlichen Weiterentwicklung der oben beschriebenen Vorrichtung ist anstelle des Krans ein sogenannter Mäkler vorgesehen. Es handelt sich hierbei um einen vertikalen Mast, an dem auf Schienen geführt ein Schlitten verfahrbar gelagert ist. Der Schlitten dient hier zum Manipulieren des Fördersystems entsprechend obiger Ausprägung. Der Mäkler trägt weiterhin an seinem oberen Ende einen mit einer Seilwinde versehenen Kragbalken zum Manipulieren des Behälters. Mäkler und Kragbalken bilden somit eine konstruktive Einheit.

Das Manipulieren des Fördersystems einerseits und des Behälters andererseits ist unabhängig voneinander möglich. So kann der Schlitten, und damit der Rüttler, in Schritten von etwa 0,5 m bis 1,0 m auf- und abgefahren werden. Während der jeweiligen Aufwärtsbewegung tritt an der Rüttlerspitze Füllmaterial aus. Bei der sich jeweils anschließenden Abwärtsbewegung wird das Material seitlich und auch teilweise nach unten in den Boden gedrückt. Auf dieser Weise werden sogenannte Stopfsäulen erstellt.

Unabhängig von der Bewegung des die Versenkeinheit und die Beschickungsschleuse führenden Schlittens wird der Behälter mit der Seilwinde jeweils auf den Boden abgesenkt, mit Material befüllt und anschließend wieder angehoben.

Zum Beschicken des Fördersystems mit Füllmaterial ist es erfoderlich, den Schlitten anzuhalten, damit der Behälter am Förderrohr andocken und entleert werden kann. Es ist also erforderlich, den Rüttler in Intervallen anzuhalten, um die jeweilige Charge an Material zuführen zu können. Bei einem durchaus üblichen Standardfall einer 10 m langen Kiessäule mit einem Säulendurchmesser von 0,8 m wird ein Kiesvolumen von 5 m³ benötigt. Bei einem Nutzvolumen des Behälters in einer Größenordnung von etwa 1 m³ sind somit fünf Chargen erforderlich, die zu entsprechend häufigen Unterbrechungen des Herstellvorgangs führen.

Der Erfindung liegt das Problem zugrunde, eine Vorrichtung und ein Verfahren der eingangs genannten Art derart zu verbessern, dass eine raschere Erzeugung der Materialsäulen erreicht werden kann.

Gelöst wird dieses Problem mit einer Vorrichtung, die die Merkmale des Anspruchs 1 und durch ein Verfahren, das die Merkmale des Anspruchs 3 aufweist. Vorteilhafte Ausführungsformen der Erfindung sind durch die Merkmale der Unteransprüche angegeben. Entsprechend der Erfindung ist am oberen Ende des Tiefenrüttlers bzw. des Förderrohres eine Beschickungsschleuse angeordnet, die es ermöglicht, das Fördersystem auch dann stillstandsfrei zu beschicken, wenn das eingangs beschriebene Verfahren, welches mit Überdruck im Bereich des Materialauslasses an der Rüttlerspitze arbeitet, praktiziert wird.

Die Beschickungsschleuse stellt sicher, dass der unterhalb im Förderrohr herrschende Überdruck nicht abgebaut werden muss, um Material nachzufüllen. Vielmehr wird die Beschickungsschleuse für die Dauer des Beschickungsvorgangs gegenüber dem Förderrohr druckdicht verschlossen. Sobald der Behälter vollständig entleert ist, wird die Beschickungsschleuse gegenüber der Umgebung druckdicht verschlossen und der Übergang zum Förderrohr kann geöffnet werden. In Abhängigkeit des verbleibenden Luftvolumens in der Beschickungsschleuse tritt beim Öffnen des Übergangs zum Förderrohr lediglich ein geringer Druckabfall auf, der durch die Druckluftversorgung des Förderrohrs problemlos aufgefangen werden kann.

Sofern ein derartiger kurzzeitiger Druckabfall auch noch vermieden werden soll, ist gemäß einer weiteren Variante eine vom Druckraum bzw. Förderrohr unabhängige Drucklufteinspeisung für die Beschickungsschleuse vorgesehen. Damit kann vor dem Öffnen des Übergangs zum Förderrohr in der Beschickungsschleuse ein Überdruck aufgebaut werden, der in Übereinstimmung mit dem herrschenden Druck im darunterliegenden Druckraum ist. Somit bleibt der aufgebaute Druck im Förderrohr auf dem gewünschten Niveau.

Diese Ausbildung ist besonders in zur Verflüssigung neigenden Böden wertvoll, da hier schon kleine Druckdifferenzen dazu führen, daß Boden in den Materialauslaß eindringt und diesen verstopft. Selbst wenn sich diese Verstopfung nachher wieder lösen läßt, ist dieses Eindringen von Boden äußerst unerwünscht, führt es doch zur Vermengung von sauberem Säulenkies mit Erdreich. In der Folge ist in diesem Tiefenbereich die durchgehende Lastabtragungs- und Dränwirkung der Säule in Frage gestellt.

Bevorzugt ist die Beschickungsschleuse als Tank ausgebildet., dessen Aufnahmevermögen zumindest dem Fördervolumen des Behälters entspricht. Damit ist es möglich, dem Behälterinhalt in einem Durchgang zu schleusen. Besonders vorteilhaft kann es sein, wenn der Tank ein Aufnahmevermögen besitzt, welches mehrere Chargen aufnehmen kann. Damit kann er als Zwischenspeicher für das Füllmaterial dienen, wodurch sich der Beschickungsvorgang praktisch vollständig vom Rüttelvorgang entkoppeln läßt. Stillstandszeiten sind auch dann mit Sicherheit zu vermeiden, wenn die Zufuhr von Füllmaterial über den Behälter einer unvorhergesehenen Störung unterliegen sollte.

In einer Sonderanwendung (Offshore-Gründungen) kann es wünschenswert sein, sogar die gesamte für die Säulenherstellung nötige Kiesmenge vor Beginn der Säulenherstellung in einen entsprechend groß dimensionierten Tank einzuschleusen, weil die Arbeitstiefe so weit unter Wasser liegt, daß die gesamte Versenkeinheit mehrere Zehnermeter Wasser durchfahren muß und demzufolge mit bekannter Technik eine Materialzufuhr in dieser Tiefe unmöglich oder zumindest äußerst aufwendig wäre.

Die Erfindung wird nachstehend anhand des in der Figuren schematisch dargestellten Auführungsbeispiels näher erläutert.

In der einzigen Figur ist eine Vorrichtung 1 dargestellt, die auf dem Boden 100 aufgesetzt ist und eine hier nicht näher dargestellte Materialsäule, beispielsweise in Form einer Stopfsäule oder eines Dräns, herstellen soll.

Die Vorrichtung 1 weist einen mobilen Geräteträger 10 auf, der sämtliche Bauteile aufnimmt. Am Geräteträger 10 ist ein Mäkler 12 angebracht. Der Mäkler besitzt hier nicht näher dargestellte Führungsschienen für einen Schlitten 14, der in bezug auf den Mäkler 12 längs seiner gesamten Erstreckung verfahrbar geführt ist.

Der Schlitten 14 nimmt eine an sich bekannte Versenkeinheit mit Tiefenrüttler 16 und Materialförderrohr 17 auf und dient zu deren Manipulation.

Am oberen Ende des Schlittens 14 ist ein Kragbalgen 20 angebracht, der endseitig eine Seilwinde 22 trägt. Mit Hilfe der Seilwinde 22 wird ein Behälter 26 manipuliert, der von einem Seil 24 gehalten ist. Alternativ kann die Seilwinde 22 auch im Behälter 26 integriert sein.

Durch die starre Verbindung von Schlitten 14 und Kragbalken 20 ist eine zwangsgekoppelte Bewegung beider Bauteile realisiert. Bei der in der Figur dargestellten Situation und blockierter Seilwinde 22 erfolgt eine gleichsinnige Bewegung von Behälter 26 und Tiefenrüttler 16, die relative Position zueinander bleibt erhalten.

Eine aufwärts- oder abwärtsgerichtete Bewegung des Behälters 26 durch Betätigung des Seilwindes 22 erfolgt stets relativ zum Tiefenrüttler 16, und zwar unabhängig von der Verfahrbewegung des Schittens 14 in bezug auf den Mäkler 12. Damit ist ein Einklinken des Behälters 26 an der hier nicht näher dargestellten Beschickungsöffnung des Tiefenrüttlers, beispielsweise an einer Beschickungsschleuse 18, problemlos und insbesondere auch während des laufenden Betriebs der Versenkeinheit ohne deren Stillsetzung in bezug auf ihre zur Säulenherstellung notwendige Auf- und Abbewegung möglich.

Durch die Anbringung des Kragbalkens 20 am oberen Ende des Schlittens 14 ist es möglich, die hier nicht dargestellten Führungsschienen für den Schlitten 14 bis zum oberen Ende des Mäklers 12 zu verlängern, so daß dessen Länge maximal als Verfahrweg für den Schlitten 14 genutzt werden kann. In der oberen Endposition überragt der Kragbalken 20 den Mäkler 12 nach oben hin. Bei vorgegebener Länge des Mäklers 12 lassen sich deshalb gegenüber der eingangs beschriebenen Vorrichtung aus dem Stand der Technik sehr viel längere Säulen herstellen.

Zum Befüllen des Behälters 26 wird dieser auf den Boden 100 abgesenkt. In dieser Stellung muß durch geeignete Maßnahmen sichergestellt sein, daß sich der Behälter 26 nicht mehr relativ zum Schlitten 14 bewegt. Dies erfolgt auf einfache Weise dadurch, daß die Seilwinde kraftfrei geschaltet wird. Dies entspricht dem Auslösen des sogenannten Freifalls. In dieser Betriebsstellung werden über das Seil 24 keine Zugkräfte übertragen, so daß im Falle einer Aufwärtsbewegung des Schlittens 14 lediglich das Seil 24 von der Seilwinde 22 im Umfang entsprechend dem Verfahrweg des Schlittens 14 abgezogen wird. Im Falle einer abwärtsgerichteten Bewegung des Schlittens 14 entsteht am Seil 24 ein loser Durchhang, der je nach Verfahrstrecke auch dazu führen kann, daß Abschnitte des Seils 24 auf dem Boden 100 abgelegt werden. Soweit dies verhindert soll, kann eine Aufrollautomatik an der Seilwinde 20 in an sich bekannter Weise vorgesehen sein, die für eine Vorspannung des Seils 24 auch im Fall einer abwärtsgerichteten Bewegung des Schlitten 14 sorgen.

Aus dem Vorstehenden ergibt sich, daß durch das verblüffend einfache erfindungsgemäße Konzept das Herstellen einer Materialsäule ohne beschickungsbedingte Unterbrechung möglich ist.

Eine weitere Besonderheit der Erfindung liegt in der Realisierung der doppeltwirkenden Beschickungsschleuse 18, die dann zum Einsatz kommt, wenn der Aufbau der Materialsäule unter Überdruck erfolgt. In diesem Fall herrscht im Tiefenrüttler 16 durchgehend, auch während der Materialeinschleusung, an der Spitze des Materialförderrohrs 17 Überdruck, der durch eine hier nicht dargestellte Druckluftversorgung aufgebaut und aufrechterhalten wird.

Die Beschickungsschleuse 18 ist so konzipiert, daß sie einerseits gegenüber dem Materialförderrohr 17 mit einer Schleusentür 21 und andererseits gegenüber der Umgebung im Bereich einer Beschickungsöffnung 19 druckdicht abgeschlossen werden kann. Für die Dauer der Beschickung mit Füllmaterial über den Behälter 26 ist die Schleusentür 21 dicht verschlossen, so daß der Aufbau der Materialsäule unter Aufrechterhaltung des gewünschten Überdrucks ablaufen kann. Sobald der Behälter 26 entleert ist, wird die Beschickungsöffnung 19 druckdicht verschlossen und anschließend die Schleusentür 21 zum Tiefenrüttler 16 geöffnet, so daß das Material hindurchtreten kann. Somit wird das Material unter Aufrechterhaltung des erhöhten Druckniveaus im Materialförderrohr 17 hindurchgeschleust, eine Unterbrechung des Betriebs oder eine Vermengung von in das Materialförderrohr 17 eindringenden Boden mit Kies findet nicht statt.

Eine zusätzliche, hier nicht dargestellte Druckluftversorgung für die Beschickungsschleuse 18 ermöglicht einen vom Tiefenrüttler 16 unabhängigen Druckaufbau, so daß der Übergang zwischen Beschickungsschleuse 18 und Tiefenrüttler 16 ohne Druckdifferenz geöffnet werden kann. Auch entfällt der sonst auftretende kurzfristige Druckabfall, der durch den Druckausgleich mit der Beschickungskammer 18 auftritt.

Je nach Konfiguration kann das Aufnahmevermögen der Beschikkungsschleuse 18 größer gewählt werden als das Fördervolumen des Behälters 26, so daß eine Art Zwischenspeichertank entsteht, der eine weitere Entkopplung von Materialzufuhr und Säulenaufbau ermöglicht.

In der Praxis hat sich gezeigt, daß sich durch den Einsatz der Beschickungsschleuse 18 eine Zeitersparnis von ca. 3 bis 5 min pro Materialsäule erzielen läßt. Dies entspricht einer relativen Zeitersparnis von ca. 10 %.

### Bezugszeichenliste

- 1: Vorrichtung
- 10: Geräteträger
- 12: Mäkler
- 14: Schlitten
- 16: Tiefenrüttler
- 17: Materialförderrohr
- 18: Beschickungsschleuse
- 19: Beschickungsöffnung
- 20: Kragbalken
- 21: Schleusentür
- 22: Seilwinde
- 24: Seil
- 26: Behälter
- 100: Boden

## Patentansprüche

1. Vorrichtung zum Herstellen von Materialsäulen im Boden mit
- einem Materialförderrohr (17) mit Tiefenrüttler (16),
**gekennzeichnet durch**
- eine an dem Materialförderrohr (17) angeordnete Beschickungsschleuse, die eine druckdicht verschließbare Beschickungsöffnung (19) zur Materialbeschickung und eine einen Materialdurchtritt zu dem Materialförderrohr (17) ermöglichende druckdicht verschließbare Schleusentür (21) aufweist.

2. Vorrichtung nach Anspruch 1, bei der die Beschickungsschleuse (18) einen Druckluftanschluss aufweist.

3. Verfahren zum Herstellen von Materialsäulen im Boden, das folgende Verfahrensschritte umfasst:
- Bereitstellen einer Vorrichtung nach einem der vorangehenden Ansprüche,
- Öffnen der Beschickungsöffnung (19) bei druckdicht geschlossener Schleusentür (21) und Zuführen von Material in die Beschickungsschleuse,
- Schließen der Beschickungsöffnung (19),
- Öffnen der Schleusentür zu dem Materialförderrohr (17) bei druckdicht geschlossener Beschickungsöffnung, um Material aus der Beschickungsschleuse (18) dem Tiefenrüttler (16) zuzuführen.

## Claims

1. Apparatus for making in-situ piles, having
- a material conveying tube (17) with deep vibrator (16),
**characterized by**
- a charging lock which is arranged on the material conveying tube (17) and which has a charging opening (19) for charging with material, which charging opening (19) can be closed in a pressure-tight manner, and a lock door (21) which allows material to pass through to the material conveying tube (17) and can be closed in a pressure-tight manner.

2. Apparatus according to Claim 1, in which the charging lock (18) has a compressed-air connection.

3. Method for making in-situ piles, which comprises the following method steps:
- preparing an apparatus according to either of the preceding claims,
- opening the charging opening (19) when lock door (21) is closed in a pressure-tight manner and feeding material into the charging lock,
- closing the charging opening (19),
- opening the lock door to the material conveying tube (17) when charging opening is closed in a pressure-tight manner in order to feed material from the charging lock (18) to the deep vibrator (16).

## Revendications

1. Dispositif pour fabriquer des colonnes de matériau dans le sol comprenant un tube de transfert de matériau (17) muni d'un vibreur en profondeur (16),
**caractérisé par**
- un sas d'alimentation équipant le tube de transfert de matériau (17), et ayant une porte d'alimentation (19) qui se ferme de manière étanche à la pression pour permettre l'alimentation en matériau et une porte de sas autorisant le passage du matériau vers le tube de transfert de matériau (17), cette porte se fermant de manière étanche à la pression.

2. Dispositif selon la revendication 1,
**caractérisé en ce que**
le sas d'alimentation (18) comporte un raccord d'air comprimé.

3. Procédé de fabrication de colonnes de matériau dans le sol, comprenant les étapes suivantes :
- utiliser un dispositif selon l'une des revendications précédentes,
- ouvrir l'orifice d'alimentation (19), la porte du sas (21) étant fermée, étanche à la pression et introduire du matériau dans le sas d'alimentation,
- fermer l'ouverture d'alimentation (19),
- ouvrir la porte du sas vers le tube de transfert de matériau (17), l'orifice d'alimentation étant fermé de manière étanche à la pression pour transférer le matériau du sas d'alimentation (18) vers le vibreur en profondeur (16).
